# EUROPÄISCHE PATENTSCHRIFT

(11) **EP 0 955 135 B1**
(45) Veröffentlichungstag und Bekanntmachung des Hinweises auf die Patenterteilung: **09.07.2003**
(21) Anmeldenummer: 99108048.2
(22) Anmeldetag: 23.04.1999
(51) Int. Cl.: B26D 7/06, B26D 1/16, B26D 7/32, A47J 37/07

(54) **Vorrichtung zum Schneiden eines Gutstrangs in Scheiben**
Slicing machine for products in loaf form
Machine à débiter en tranches un produit en forme de pain

(30) Priorität: 07.05.1998 DE 19820269
(43) Veröffentlichungstag der Anmeldung: 10.11.1999
(73) Patentinhaber: Reifenhäuser, Uwe, Dipl.-Ing., 57632 Flammersfeld (DE)
(72) Erfinder: Reifenhäuser, Uwe, Dipl.-Ing., 57632 Flammersfeld (DE)
(74) Vertreter: Bauer, Dirk, Dipl.-Ing. Dipl.-Kfm.

(56) Entgegenhaltungen:
- WO-A-85/04833
- DE-A- 2 351 980
- US-A- 2 227 683
- US-A- 2 414 152
- US-A- 3 842 698
- US-A- 3 867 858
- US-A- 3 972 256
- US-A- 4 177 703
- US-A- 4 685 364

## Beschreibung

Die Erfindung betrifft eine Vorrichtung zum Schneiden eines Gutsstrangs in Scheiben mit einer Schneideinrichtung, einer Zuführeinrichtung für den Gutsstrang und einer Aufnahmeeinrichtung für die von dem Gutsstrang abgeschnittenen Scheiben, wobei der Gutsstrang mittels der Zuführeinrichtung im wesentlichen in vertikaler Richtung zu der Schneideinrichtung hin bewegbar ist, mit der von dem unteren Ende des Gutsstrangs in einer im wesentlichen horizontalen Schnittebene Scheiben abschneidbar sind, und wobei die Schneideinrichtung ein Kreismesser, das an einem drehantreibbaren Antriebsarm rotierbar ist, und eine die scheiben aufnehmende Ablagefläche der Aufnahme einrichtung aufweist.

Eine derartige Vorrichtung ist aus der US-A- 3 867 858 bekannt.

Eine weitere Vorrichtung ist aus der DE 44 21 116 C1 bekannt. Die Zuführeinrichtung ist als vertikaler Schacht ausgebildet, in dem der zu schneidende Gutsstrang an Greiferhaken hängend auf die Schneideinrichtung zubewegt wird. Die Schneideinrichtung selbst ist als in einer horizontalen Ebene rotierendes Sichelmesser ausgebildet, das um eine feststehende Drehachse rotiert und dabei den gesamten Querschnitt des Zuführschachtes überstreicht.

Um beim Ablegen der abgeschnittenen Scheiben auf der als Förderband ausgebildeten Aufnahmeeinrichtung unabhängig von der Höhe eines von den abgeschnittenen Scheiben gebildeten Stapels stets die gleichen Bedingungen zu schaffen, ist bei der bekannten Vorrichtung die Zuführeinrichtung derart kraftschlüssig mit der Aufnahmeeinrichtung verbunden, daß die vertikale Abwärtsbewegung des Gutsstrangs und die vertikale Abwärtsbewegung des jeweils entstehenden Stapels zwangsläufig synchron und mit derselben konstanten Geschwindigkeit erfolgen.

Derartige Vorrichtungen haben sich in der Praxis grundsätzlich bewährt. Prinzipbedingt stoßen sie jedoch dann an ihre Grenzen, wenn - einer allgemeinen Tendenz folgend - die Schneidleistung weiter gesteigert und dabei gleichzeitig die Schneidqualität verbessert werden soll. So läßt sich eine Verbesserung der Schneidqualität in der Regel nur noch über eine Vergrößerung der Schneidenlänge erzielen. Hierdurch wird der effektive Keilwinkel an der Schneidkante des Messers, der die wirksame Schärfe des Messers bestimmt, verkleinert. Es kommt nämlich zu einer Vergrößerung der Geschwindigkeit des Messers senkrecht zur

Zustellrichtung im Verhältnis zu dessen Geschwindigkeit in Zustellrichtung, so daß ein stärker ausgeprägter "ziehender Schnitt" vorliegt.

Bei dem verwendeten Sichelmesser ist das Verhältnis der vorstehend genannten Geschwindigkeiten in der gewünschten Weise nur dadurch zu beeinflussen, daß die Schneidenlänge insgesamt verlängert wird, das heißt, eine Spiralform mit einer geringeren Radienzunahme pro Winkeleinheit gewählt wird. Dies führt aufgrund des insgesamt für die Spirale zur Verfügung stehenden begrenzten Winkelbereichs zwangsläufig zu einer Durchmesservergrößerung des Sichelmessers.

Hieraus resultiert zum einen der Nachteil, daß die Baugröße derartiger Maschinen anwächst, was angesichts des Trends, solche Maschinen auch in Ladentheken oder Verkaufsräumen mit begrenzten Platzverhältnissen aufzustellen, sehr unerwünscht ist. Zum anderen erhöhen sich der Bauaufwand und die Kosten für derart große Sichelmesser. Außerdem kann die Drehzahl sehr großer Sichelmesser aufgrund der nicht ausgeglichenen Massenkräfte nicht in der erwünschten Weise gesteigert werden, weshalb die bekannten Maschinen hinsichtlich der Schneidleistung vergleichsweise schnell an ihre Grenzen geraten.

Der Erfindung liegt die Aufgabe zugrunde, eine Vorrichtung vorzuschlagen, mit der hohe Schneidleistungen bei gleichzeitig sehr guter Schneidqualtität realisierbar sind. Des weiteren soll der für eine derartige Maschine benötigte Bauraum möglichst klein gehalten werden.

Ausgehend von der Vorrichtung der eingangs beschriebenen Art, wird diese Aufgabe durch die kennzeichnenden Merkmale des Anspruchs 1 gelöst.

Da bei der erfindungsgemäßen Vorrichtung ein Kreismesser verwendet wird, kann dessen Drehzahl sehr hoch gewählt werden, so daß sich eine sehr große Schnittgeschwindigkeit realisieren läßt. Bei geeigneter Abstimmung der Drehzahl des Antriebsarms und der Drehzahl des Kreismessers (typischerweise liegt das Verhältnis der beiden Drehzahlen etwa bei 1:10, es sind aber auch gänzlich andere Verhältnisse vorstellbar) lassen sich sehr kleine Werte des effektiven Keilwinkels erzielen, so daß die Schärfe derartiger Messer ausgezeichnet ist.

Aufgrund der vertikalen Vorschubrichtung und der horizontalen Schnittebene werden die im Entstehen begriffenen Scheiben in Folge der Schwerkraft nach unten aus der Schnittebene abgelenkt, so daß hinreichend Raum für die Passage des Antriebsarms vorliegt. Dieser kann sich daher zu einem nicht unbeträchtlichen Teil in den Förderquerschnitt erstrecken, weshalb der Durchmesser des Kreismessers klein gehalten werden kann. Daraus ergibt sich eine insgesamt sehr kompakte Bauform der erfindungsgemäßen Vorrichtung.

Während die Massenkräfte des schnell rotierenden Kreismessers völlig ausgeglichen sind, treten lediglich bei dem wesentlich langsamer rotierenden Antriebsarm vergleichsweise geringe Massenkräfte auf, die jedoch z. B. mit Hilfe einer Ausgleichswelle ausgeglichen werden können. Da der Antriebsarm gleichförmig umlaufend angetrieben wird, kann insofern auf eine oszillierende Bewegung innerhalb eines Winkelbereichs kleiner als 360° verzichtet werden, wodurch insoweit das Auftreten freier Massenkräfte vermieden wird.

Die erfindungsgemäße Vorrichtung weist somit gegenüber der bekannten mit einem Sichelmesser als Schneideinrichtung ausgestatteten Vorrichtung eine Vielzahl von Vorteilen auf. Auf den ersten Blick mag die verwendete Schneideinrichtung in Form eines an einem Antriebsarm rotierenden Kreismessers aufwendiger als die bekannte Verwendung eines sichelförmigen Messers zu sein. Aufgrund der sehr guten erzielbaren Schneidqualitäten - bei gleichzeitig geringer Baugröße und hoher Schneidleistung - werden diese scheinbaren Nachteile in der Summe jedoch mehr als ausgeglichen.

Die erfindungsgemäße Vorrichtung weist eine die Scheiben aufnehmende Ablagefläche der Aufnahmeeinrichtung auf, die derart gegenüber der Horizontalen geneigt angeordnet ist, daß zwischen der unteren Stirnseite des Gutsstrangs und der Ablagefläche ein keilförmiger Spalt gebildet ist, in den der Antriebsarm der Schneideinrichtung eindringt.

Durch die Neigung der Abnahmefläche wird in dem Bereich des Querschnitts des Gutsstrangs, der am Ende des Schneidvorgangs über einen Restquerschnitt mit der gerade abgeschnittenen Scheibe in Verbindung steht, der vertikale Abstand zwischen der Schneidebene und der Ablagefläche verkürzt. Auf diese Weise kann für die abzuschneidende Scheibe noch vor ihrer vollständigen Abtrennung eine vergrößerte Auflagefläche geschaffen werden. Eine derartige Auflagefläche ist deshalb erforderlich, um in der Endphase des Schneidvorgangs eine unkontrollierte Schleuderbewegung der Scheibe zu verhindern. Diese wird nämlich aufgrund ihrer reibungsbehafteten Teilauflage auf der Ablagefläche an einer unerwünschten Relativbewegung zu der Ablagefläche gehindert.

Bei einer wie vorstehend beschrieben geneigten Ablagefläche kann daher der Abstand zwischen der Schnittebene und der Ablagefläche, in dem der Drehachse des Antriebsarms zugewandten Bereich vergrößert werden, ohne daß zumindest eine teilweise Auflage der gerade abgeschnittenen Scheibe in der Endphase des Schneidvorgangs verlorengeht. Hierdurch wird auch bei geringen Abständen zwischen der Auflagefläche und der Schneidebene in dem der Drehachse des Antriebsarms abgewandten Bereich ein hinreichend großer Zwischenraum für den Antriebsarm geschaffen.

Dadurch, daß die Drehachse des Kreismessers bei der Drehbewegung des Antriebsarms den Förderquerschnitt der Zuführeinrichtung durchläuft, kann der Durchmesser des Kreismessers besonders klein gehalten werden.

Die Erfindung weiter ausgestaltend wird vorgeschlagen, daß die Aufnahmeeinrichtung als Förderband ausgebildet ist, das getaktet antreibbar ist und dessen Förderrichtung von der Drehachse des Antriebsarms wegweist.

Auf diese Weise ist eine geschuppte bzw. geschindelte Ablage der geschnittenen Scheiben möglich. Aufgrund des getakteten Abtransports wird verhindert, daß der Antriebsarm auch bei dicken Scheiben bzw. knappen Platzverhältnissen mit den abgeschnittenen Scheiben kollidiert, die bei ungetaktetem Förderbandantrieb aufgrund ihrer teilweisen Auflage auf der Ablagefläche in Bereiche transportiert würden, die der Antriebsarm durchläuft.

Der Bauaufwand für die erfindungsgemäße Vorrichtung läßt sich besonders niedrig halten, wenn der Antriebsarm und das Kreismesser von einem gemeinsamen Elektromotor angetrieben werden. Bei Verwendung eines Getriebemotors läßt sich dabei eine hinreichend stark untersetzte Getriebeausgangswelle für den Antrieb des Antriebsarms nutzen, während der Antrieb des Kreismessers, der beispielsweise über einen in dem Antriebsarm angeordneten Riementrieb erfolgt, direkt mit der entsprechend höheren Motordrehzahl erfolgt.

Ferner wird vorgeschlagen, daß der Antrieb des Antriebsarms über eine Hohlwelle und der Antrieb des Kreismessers über eine in der Hohlwelle rotierende Messerwelle erfolgt.

Schließlich ist noch vorgesehen, den Antrieb des Antriebsarms unterhalb der Schnittebene anzuordnen.

Die Erfindung wird nachfolgend anhand eines Ausführungsbeispiels einer Schneidvorrichtung, die in der Zeichnung dargestellt ist, näher erläutert. Es zeigt:
- Figur 1: eine Seitenansicht einer Vorrichtung gemäß der Erfindung,
- Figur 2: eine Vorderansicht der Vorrichtung gemäß Figur 1 und
- Figur 3: eine Draufsicht auf die Vorrichtung gemäß Figur 1.

Die in den Figuren 1 bis 3 gezeigte Vorrichtung 1 zum Schneiden eines Gutsstrangs 20 in Scheiben 23 besteht im wesentlichen aus einer Schneidvorrichtung 2, einer Zuführeinrichtung 3 für den Gutsstrang und einer Aufnahmeeinrichtung 4 für die von dem Gutsstrang 20 abgeschnittenen Scheiben 23.

Die Schneideinrichtung 2 besteht aus einem um eine Drehachse 5 antreibbaren Antriebsarm 6. An dem der Drehachse 5 gegenüberliegenden Ende des Antriebsarms 6 befindet sich die Drehachse 7 eines ebenfalls drehantreibbaren Kreismessers 8. Der Antrieb des Antriebsarms 6 erfolgt über eine Hohlwelle 9, die aus einem an einen Elektromotor 10 angeflanschten Getriebe 11 herausgeführt ist. Der Antrieb des Kreismessers 8 erfolgt innerhalb des Antriebsarms 6 über einen Riementrieb 12 und des weiteren über eine innerhalb der Hohlwelle 9 angeordnete Messerwelle 13. Während die Hohlwelle mit einer gegenüber der Motordrehzahl um den Faktor 10 verminderten Drehzahl rotiert, wird die Motorwelle 13 mit der vollen Motordrehzahl betrieben. Aus diesem Grund rotiert das Kreismesser 10 - bei einer Übersetzung des Riementriebs von 1:1 mit zehnfacher Drehzahl des Antriebsarms 6. Für den Antrieb der Hohlwelle 9 und der Messerwelle 13 dient derselbe Elektromotor 10.

In den Figuren 1 bis 3 ist das Kreismesser 8 bzw. dessen Umrißlinie in verschiedenen Positionen dargestellt. In Figur 3 ist auch eine Einhüllende 14 sämtlicher Stellungen des planetenartig mit dem Antriebsarm rotierenden Kreismessers 8 dargestellt. Aus Figur 3 läßt sich ebenfalls entnehmen, daß der Radius des Kreismessers 8 geringfügig größer als der Radius des Kreises 15 ist, auf dem sich die Drehachse 7 des Kreismessers 8 bewegt.

In Figur 3 ist des weiteren dargestellt, daß der Antriebsarm 6 entgegen dem Uhrzeigersinn (Pfeil 16) rotiert, während sich das Kreismesser 8 im Uhrzeigersinn (Pfeil 17) dreht. Während der Rotation des Antriebsarms 6 dringt die Drehachse 7 des Kreismessers 8 in den rechteckförmigen Querschnitt 18 der Zuführeinrichtung 3 ein.

Die Zuführeinrichtung 3 ist in bekannter Weise ausgeführt und weist ein nicht dargestelltes mit Greiferhaken versehenes Aufnahmeelement für den hängend gelagerten Gutsstrang 20 auf. Die Zuführeinrichtung 3 ist ferner mit einem im Querschnitt rechteckförmigen Zuführschacht 19 versehen. Der Gutsstrang 20 ist in einem der Schneideinrichtung 2 zugewandten Endabschnitt an eine Wand des Zuführschachts 19 anpreßbar, um für eine hinreichende Fixierung während des Schneidvorgangs zu sorgen.

Die Aufnahmeeinrichtung 4 ist in Form eines Förderbandes 21 ausgebildet, dessen von dem Obertrum gebildete Ablagefläche 22 gegenüber der Horizontalen derart geneigt angeordnet ist, daß zwischen der unteren Stirnseite des Gutsstrangs 20 und der Ablagefläche 22 ein keilförmiger Spalt gebildet ist, in den der Antriebsarm 6 der Schneideinrichtung 2 bei seiner Drehbewegung eintauchen kann. Aufgrund dieser geneigten Ausrichtung des Förderbandes 21 kommt ein hinreichend großer Flächenteil einer gerade im Entstehen begriffenen Scheibe 23 mit der Ablagefläche 22 in Berührung. Auf diese Weise ist vor der vollständigen Abtrennung der Scheibe 23 für eine ausreichende Reibkraft zwischen der Scheibe 23 und der Ablagefläche 22 gewährleistet, so daß es zu keiner unkontrollierten Schleuderbewegung der Scheibe 23 nach deren vollständiger Abtrennung kommen kann. Somit kann in Verbindung mit einem getakteten Antrieb des Förderbandes 22 eine geordnete und geometriegenaue Schindelablage der Scheiben 23 erzielt werden.

Die von dem Förderband 21 aufgenommenen Scheibenpakete werden von einer nicht dargestellten weiteren Fördereinrichtung zu geeigneten Verpackungs- oder Abnahmeeinrichtungen weitergeleitet.

Die Vorrichtung 1 eignet sich jedoch nicht nur zur geschuppten bzw. geschindelten Ablage der Scheiben 23. Vielmehr ist bei einer dann vorzugsweise horizontal ausgerichteten Aufnahmeeinrichtung auch eine gestapelte Ablage der Scheiben möglich. Es liegt ebenfalls im Rahmen der Erfindung, die Vorrichtung 1 mit einer vertikal verfahrbaren Ablagefläche zu versehen, deren Bewegung vorteilhafterweise mit der Vorschubbewegung des Gutsstrangs 20 synchronisiert ist, um während des gesamten Schneidvorgangs gleichbleibende Ablagebedingungen für die geschnittenen Scheiben zu gewährleisten.

## Patentansprüche

1. Vorrichtung (1) zum Schneiden eines Gutsstrangs (20) in Scheiben (23) mit einer Schneideinrichtung (2), einer Zuführeinrichtung (3) für den Gutsstrang (20) und einer Aufnahmeeinrichtung (4) für die von dem Gutsstrang (20) abgeschnittenen Scheiben (23), wobei der Gutsstrang (20) mittels der Zuführeinrichtung (3) im Wesentlichen in vertikaler Richtung zu der Schneideinrichtung (2) hin bewegbar ist, mit der von dem unteren Ende des Gutsstrangs (20) in einer im Wesentlichen horizontalen Schnittebene Scheiben (23) abschneidbar sind, und wobei die Schneideinrichtung (2) ein Kreismesser (8), das an einem drehantreibbaren Antriebsarm (6) rotierbar ist, und eine die Scheiben (23) aufnehmende Ablagefläche (22) der Aufnahmeeinrichtung (4) aufweist, **dadurch gekennzeichnet, dass** die Ablagefläche (22) derart gegenüber der Horizontalen geneigt angeordnet ist, dass zwischen der unteren Stirnseite des Gutsstrangs (20) und der Ablagefläche (22) ein keilförmiger Spalt gebildet ist, in den der Antriebsarm (6) der Schneideinrichtung (2) eindringt, wobei die Drehachse (7) des Kreismessers (8) bei der Drehbewegung des Antriebsarms (6) den Förderquerschnitt der Zuführeinrichtung (3) durchläuft.

2. Vorrichtung nach Anspruch 1, **dadurch gekennzeichnet, dass** die Aufnahmeeinrichtung (4) als Förderband (21) ausgebildet ist, das getaktet antreibbar ist und dessen Förderrichtung von der Drehachse (5) des Antriebsarms (6) wegweist

3. Vorrichtung nach Anspruch 1 oder 2, **dadurch gekennzeichnet, dass** der Antriebsarm (6) und das Kreismesser (8) von einem gemeinsamen Elektromotor (10) antreibbar sind.

4. Vorrichtung nach einem der Ansprüche 1 bis 3, **dadurch gekennzeichnet, dass** der Antrieb des Antriebsarms (6) über eine Hohlwelle (9) und der Antrieb des Kreismessers (8) über eine in der Hohlwelle (9) rotierende Messerwelle (13) erfolgt.

5. Vorrichtung nach einem der Ansprüche 1 bis 4, **dadurch gekennzeichnet, dass** der Antrieb des Antriebsarms (6) unterhalb der Schnittebene angeordnet ist.

## Claims

1. Apparatus (1) for cutting a product in loaf form (20) into slices (23) with a slicing device (2), a feed device (3) for the product loaf (20) and a receiving device (4) for the slices (23) cut from the product loaf (20), wherein the product loaf (20) is displaceable by means of the feed device (3) in a substantially vertical direction towards the slicing device (2) with which slices (23) can be cut from the lower end of the product loaf (20) in a substantially horizontal cutting plane, and wherein the slicing device (2) has a circular knife (8) which is rotatable on a drive arm (6) drivable in rotation and a depositing surface (22) of the receiving device (4) for receiving slices (23), **characterized in that** the depositing surface (22) is set at an angle to the horizontal such that a wedge-shaped gap into which the drive arm (6) of the slicing device (2) penetrates is formed between the lower end face of the product loaf (20) and the depositing surface (22), the rotational axis (7) of the circular knife (8) traversing the delivery cross-section of the feed device (3) upon rotation of the drive arm (6).

2. Apparatus according to Claim 1, **characterized in that** the receiving device (4) is configured as a conveyor belt (21) which is intermittently drivable in fixed cycles and whose conveying direction points away from the rotational axis (5) of the drive arm (6).

3. Apparatus according to Claim 1 or Claim 2, **characterized in that** the drive arm (6) and the circular knife (8) are drivable by a common electric motor (10).

4. Apparatus according to any one of Claims 1 to 3, **characterized in that** the drive to the drive arm (6) is via a hollow shaft (9) and the drive to the circular knife (8) is via a knife shaft (13) rotating inside the hollow shaft (9).

5. Apparatus according to any one of Claims 1 to 4, **characterized in that** the drive to the drive arm (6) is arranged underneath the cutting plane.

## Revendications

1. Machine (1) à découper un produit (20) en forme de pain en tranches (23), comprenant un dispositif (2) de coupe, un dispositif (3) d'apport du produit (20) en forme de pain et un dispositif (4) de réception des tranches (23) découpées du produit (20) en forme de pain, le produit (20) en forme de pain pouvant être déplacé au moyen du dispositif (3) d'apport sensiblement verticalement en direction du dispositif (2) de coupe, par lequel il peut être découpé à partir de l'extrémité inférieure du produit (20) en forme de pain dans un plan de coupe sensiblement horizontal des tranches (23), et dans lequel le dispositif (2) de coupe est un couteau (8) circulaire qui peut tourner sur un arbre (6) d'entraînement qui peut être entraîné en rotation et comporte une surface (22) de dépôt, qui reçoit des tranches (23), du dispositif (4) de réception, **caractérisée en ce que** la surface (22) de dépôt est inclinée par rapport à l'horizontale de façon à former, entre la face frontale inférieure du produit (20) en forme de pain et la surface (22) de dépôt, un intervalle cunéiforme dans lequel pénètre le bras (6) d'entraînement du dispositif (2) de coupe, l'axe (7) de rotation du couteau (8) tournant parcourant lors du mouvement de rotation du bras (6) d'entraînement la section transversale de convoyage du dispositif (3) d'apport.

2. Machine suivant la revendication 1, **caractérisée en ce que** le dispositif (4) de réception est constitué en bandes (21) convoyeuses qui peut être entraîné en cadence et dont la direction de convoyage s'éloigne de l'axe (5) de rotation du bras (6) d'entraînement.

3. Machine suivant la revendication 1 ou 2, **caractérisée en ce que** le bras (6) d'entraînement et le couteau (8) circulaire peuvent être entraînés par un moteur (10) électrique commun.

4. Machine suivant l'une des revendications 1 à 3, **caractérisée en ce que** l'entraînement du bras (6) d'entraînement s'effectue par un arbre (9) creux et l'entraînement du couteau (8) circulaire par un arbre (3) de couteau tournant dans l'arbre (9) creux.

5. Machine suivant l'une des revendications 1 à 4, **caractérisée en ce que** l'entraînement du bras (6) d'entraînement est disposé en dessous du plan de coupe.
